# EUROPÄISCHE PATENTSCHRIFT

(11) **EP 4 171 316 B1**
(45) Veröffentlichungstag und Bekanntmachung des Hinweises auf die Patenterteilung: **21.08.2024**
(21) Anmeldenummer: 21732281.7
(22) Anmeldetag: 11.06.2021
(51) Int. Cl.: A46D 3/04

(54) **SCHLINGENWERKZEUGSPITZE, FÜHRUNGSBACKE HIERFÜR SOWIE BÜRSTENSTOPFVORRICHTUNG**
LOOPER TOOL TIP, GUIDE JAW FOR SAME, AND BRUSH BRISTLE TAMPING DEVICE
POINTE D'OUTIL DE BOUCLEUR, MÂCHOIRE DE GUIDAGE POUR CETTE DERNIÈRE ET DISPOSITIF DE BOURRAGE DE POILS DE BROSSE

(30) Priorität: 25.06.2020 DE 202020103678 U
(43) Veröffentlichungstag der Anmeldung: 03.05.2023
(73) Patentinhaber: GB Boucherie NV, 8870 Izegem (BE)
(72) Erfinder: BOUCHERIE, Bart, Gerard, Jr., 8870 Izegem (BE)
(74) Vertreter: Prinz & Partner mbB
(86) Internationale Anmeldenummer: PCT/EP2021/065844
(87) Internationale Veröffentlichungsnummer: WO 2021/259679

(56) Entgegenhaltungen:
- DE-A1- 102014 009 277
- DE-B- 1 052 947
- DE-B- 1 071 043

## Beschreibung

Die Erfindung betrifft eine Schlingenwerkzeugspitze einer Bürstenstopfvorrichtung, mit einer Führungsbahn für einen als Drahtschlinge ausgebildeten Anker, der in der Führungsbahn verschoben und darin plastisch umgeformt wird, wobei die Führungsbahn an einem vorderen, an dem zu bestopfenden Bürstenkörper anzusetzenden Ende endet und einen hinteren, dem Ende entfernten Abschnitt sowie einen dem Ende nahen Abschnitt hat.

Bürstenstopfvorrichtungen nehmen eine oder mehrere Borsten, bei mehreren Borsten ein Borstenbündel, auf und stopfen es in eine Öffnung in einem Borstenträger. Wenn die Borste oder das Borstenbündel mit einem Anker im Bürstenkörper befestigt wird, kann dieser Anker eine Drahtschlinge sein. Diese Drahtschlinge wird in der sogenannten Schlingenwerkzeugspitze in die Führungsbahn eingebracht und hat spätestens nach dem Einbringen eine u-förmige Gestalt mit einem offenen Ende in Richtung zum Bürstenkörper. Das Borstenbündel oder die singuläre Borste sowie die u-förmige Drahtschlinge werden z.B. in der Schlingenwerkzeugspitze zusammengebracht, wobei das Bündel oder die singuläre Borste innerhalb der u-förmigen Drahtschlinge liegt. Eine Stopfzunge verfährt die Drahtschlinge zusammen mit der Borste oder dem Borstenbündel längs der Führungsbahn und schlägt beide mit hoher Geschwindigkeit in den Bürstenkörper, wo die Drahtschlinge sich in den Boden der zugeordneten Öffnung eingräbt. Während der Verschiebbewegung der Drahtschlinge in der Führungsbahn werden die Schenkel der Drahtschlinge plastisch aufeinander zu gebogen, indem die Führungsbahn sich nahe, aber beabstandet vom Ende der Spitze hin verjüngt. Dabei kann es, je nach Ausführung der Führungsbahn und der gewünschten Gestalt der Drahtschlinge dazu kommen, dass sich die Schenkel der Drahtschlinge sogar überkreuzen, was aber nicht zwingend der Fall sein muss.

Die DE 10 71 043 B zeigt ein Stanzwerkzeug mit einer verengenden Führungsbahn, wobei der Stanzdraht mit Hilfe eines Schlingenstifts, Biegeplatten und Biegerollen verbogen wird. Der Schlingenstift wird mit der U-förmigen Drahtschlinge in Ausnehmungen der Biegerollen verfahren, wodurch die Drahtschlinge verformt wird, bevor der Schlingenstift wieder zurückbewegt wird.

Stopfvorrichtungen mit einem Führungskanal, welcher von zumindest einer beweglichen Führungsbacke begrenzt wird, sind in der DE 10 52 947 und der DE 10 2014 009 277 A1 offenbart.

Die Schlingenwerkzeugspitze ist durch diese permanente Beanspruchung der Drahtschlingen hohen Temperaturen unterworfen. Aufgabe der Erfindung ist es deshalb, eine neue Schlingenwerkzeugspitze, eine Führungsbacke für eine solche Schlingenwerkzeugspitze sowie eine Bürstenstopfvorrichtung mit einer erfindungsgemäßen Schlingenwerkzeugspitze zu schaffen, die niedrigeren Belastungen, insbesondere thermischen Belastungen, unterworfen ist.

Dies wird durch eine Schlingenwerkzeugspitze einer Bürstenstopfvorrichtung gemäß Anspruch 1 erreicht, mit einer Führungsbahn für einen als Drahtschlinge ausgebildeten Anker, der in der Führungsbahn verschoben und darin plastisch umgeformt wird, wobei die Führungsbahn an einem vorderen, an dem zu bestopfenden Bürstenkörper anzusetzenden Ende endet und einen hinteren, dem Ende entfernten Abschnitt sowie einen dem Ende nahen Abschnitt hat, wobei zumindest eine drehbar gelagerte Umlenkrolle vorgesehen ist, die als Verengung seitlich in die Führungsbahn ragt und die Drahtschlinge plastisch umformt und wobei die Führungsbahn so ausgebildet ist, dass die Drahtschlinge an der Rolle vorbei verschieblich ist. Die Führungsbahn hat im nahen Abschnitt eine geringere Breite als im entfernten Abschnitt, und die Umlenkrolle liegt in einem Übergang vom nahen zum fernen Abschnitt. Prinzipiell könnte die notwendige Verengung für die plastische Deformation der Drahtschlinge nur durch Umlenkrollen erfolgen, jedoch ist es optional ausreichend, die Drahtschlinge nach der Deformation ausschließlich in der Führungsbahn und damit durch die Seitenwände zu führen. Das bedeutet, die Umlenkrolle oder die Umlenkrollen sind Kontaktelemente während der Deformation mit keiner oder wenig Gleitreibung zur Umlenkrolle, und anschließend kann es wieder zu einer reinen Gleitreibung zwischen der Drahtschlinge und der Schlingenwerkzeugspitze kommen. Dies hat auch den Vorteil, dass nach der Umlenkrolle die Stopfzunge durch die Seitenwände geführt werden kann.

Die erfindungsgemäße Schlingenwerkzeugspitze ist thermisch deutlich weniger belastet als bisherige, da über die zumindest eine Umlenkrolle die Reibung zwischen der Drahtschlinge und der Spitze stark reduziert wird. Die von der Anmelderin in Tests in der Praxis benutzten neuen Schlingenwerkzeugspitzen zeichneten sich durch deutlich weniger thermischer Belastung und damit höhere Standzeit aus. Der einer Umlenkrolle zugeordnete Schenkel einer Drahtschlinge führt zu einem Drehen der Umlenkrolle bei der Deformation.

Die Schlingenwerkzeugspitze hat ferner zwei gegenüberliegende Seitenwände, zwischen denen und durch die die Führungsbahn gebildet wird. Diese Seitenwände führen zumindest abschnittsweise die Drahtschlinge und die Stopfzunge.

Die zwei Seitenwände können optional durch eine Grundplatte miteinander verbunden sein, wobei optional die Seitenwände jeweils einstückig in die Grundplatte übergehen können. Das bedeutet, die drei Bereiche, nämlich Seitenwände und Grundplatte können im Querschnitt eine u-förmige Gestalt haben oder eine Nut bilden.

Vorzugsweise ist jeder Seitenwand eine Umlenkrolle zugeordnet, das heißt, es liegen sich zwei Umlenkrollen bezogen auf die Mittelachse unmittelbar einander gegenüber. Natürlich könnten die Umlenkrollen auch leicht in Verschieberichtung versetzt zueinander sein.

Die u-förmige Nut wird durch einen Deckel verschlossen, der an den Seitenwänden anliegt und eine der Grundplatte gegenüberliegende Wand der Führungsbahn bildet und die Führungsbahn umfangsmäßig schließt.

Die Umlenkrolle kann über ein Gleit- oder Rollenlager an der Schlingenwerkzeugspitze gelagert sein. Für das Gleitlager kann eine eigene Gleitlagerhülse vorgesehen sein oder die Rolle, die gehärtet ist, gleitet direkt auf einem Zapfen oder Stift.

Die obige Aufgabe wird auch durch Führungsbacken nach Anspruch 8 gelöst.

Die Seitenwand kann, optional, im Übergangsabschnitt kurvenförmig verlaufen, sodass die Führungsbahn im nahen Abschnitt eine geringere Breite als im entfernten Abschnitt aufweist.

Schließlich schafft die Erfindung eine Bürstenstopfvorrichtung mit einer Schlingenwerkzeugspitze nach der Erfindung und einer Stopfzunge, die in der Führungsbahn geführt und längs dieser verschoben wird, wobei die Stopfzunge mit ihrer Spitze vom entfernten Abschnitt bis zum Ende der Schlingenwerkzeugspitze verfahrbar ist.

Weitere Merkmale und Vorteile der Erfindung ergeben sich aus der nachfolgenden Beschreibung und aus den nachfolgenden Zeichnungen, auf die Bezug genommen wird. In den Zeichnungen zeigen:
Figur 1 eine schematische Perspektivansicht einer Variante der erfindungsgemäßen Bürstenstopfvorrichtung mit der erfindungsgemäßen Schlingenwerkzeugspitze,
Figur 2 eine schematisch dargestellte erfindungsgemäße Schlingenwerkzeugspitze mit erfindungsgemäßer Führungsbacke bei abgenommenem Deckel, und
Figur 3 eine stilisierte Schnittansicht durch eine erfindungsgemäße Führungsbacke und eine erfindungsgemäße Schlingenwerkzeugspitze längs der Schnittlinie III-III in Figur 2 mit Deckel.

In Figur 1 ist eine Bürstenstopfvorrichtung gezeigt, die Borsten in einen Borstenträger 10 mit Öffnungen einschiebt und darin mittels eines Ankers in Form einer Drahtschlinge befestigt.

Der Borstenträger 10 kann der komplette Bürstenkörper sein oder auch nur ein Teil des Bürstenkörpers, zum Beispiel ein Plättchen oder dergleichen.

Die Bürstenstopfvorrichtung umfasst eine Schlingenwerkzeugspitze 12, ein Borstenmagazin 14, einen um eine Achse X schwenkbaren Bündelabnehmer 16 sowie eine Stopfzunge 18. Eine sogenannte Ankerzuführung 20 führt Anker in Richtung des Pfeiles A seitlich und in Draufsicht rechtwinklig zur Stopfrichtung der Schlingenwerkzeugspitze 12 zu.

In der dargestellten Ausführungsform wird der Anker in der Vorrichtung aus einem Draht 22 abgeschnitten, das von einer Rolle abgewickelt und über einen elektrischen Antrieb 24 der Schlingenwerkzeugspitze 12 zugeführt wird.

Die Bewegung der Schlingenwerkzeugspitze kann entweder linear sein oder längs einer Kreisbahn oder einer anders gekrümmten Bahn.

Nur beispielhaft und nicht einschränkend zu verstehen sitzt im dargestellten Ausführungsbeispiel die Schlingenwerkzeugspitze 12 auf einer Welle 26 und kann um eine Achse D hin- und hergeschwenkt werden, und zwar von einer in Figur 1 gezeigten Stopfposition (vorderster Totpunkt) bis in eine entgegengesetzte sogenannte Bündelaufnahmeposition, die den entgegengesetzten, hinteren Totpunkt darstellt.

Die Bewegung der Schlingenwerkzeugspitze 12, die hier längs einer Kreisbahn verläuft, kann aber, wie gesagt, linear sein oder längs einer anderen, eventuell gekrümmten Bahn verlaufen. In der dargestellten Ausführungsform sitzt die Schlingenwerkzeugspitze 12 auf einem Verbindungsarm 28 zur Welle 26.

Die Stopfzunge 18 ist an ihrem rückwärtigen Ende an einem Verbindungsarm 30 angelenkt, der ebenfalls um die Achse D schwenkbar ist. Kurvenrollen 32 erlauben die Ansteuerung der Verbindungsarme 28, 30.

Die Bewegung der Stopfzunge 18 ist nicht identisch mit der Bewegung der Schlingenwerkzeugspitze, vielmehr eilt die Stopfzunge 18 bei der Bewegung zwischen der Stopfposition und der Bündelaufnahmeposition der Bewegung der Schlingenwerkzeugspitze voraus.

Die Schlingenwerkzeugspitze 12 hat einen vorderen Teil 34, der den Borstenträger 10 kontaktieren kann oder ganz nahe an seine Oberfläche herangefahren werden kann. Der vordere Teil 34 ist an seinem hinteren Ende an einem sogenannten Zwischenabschnitt 36 befestigt und kann auch einstückig in diesen übergehen.

Der vordere Teil 34 und der Zwischenabschnitt 36 haben eine Führungsbahn 38 für die Stopfzunge 18 in ihrem Inneren.

Von der Oberseite 40 geht ein Zuführkanal 42 für Draht 22 aus, der bis zur Führungsbahn 38 hindurchgeht, dort aber endet. Eine Bearbeitungseinheit 36 dient zum Abschneiden der Anker, d.h. der Drahtschlingen, vom Draht 22.

Über eine Einschuböffnung 54 werden vereinzelte Borstenbündel zwischen dem vorderen Teil 34 und dem Zwischenabschnitt 36 in die Führungsbahn 38 eingeschoben und stehen dann vor der Drahtschlinge, hinter der wiederum das vordere Ende der Stopfzunge 18 liegt. Die Zunge drückt dann das zu einer u-förmigen Drahtschlinge gebogene Drahtstück mit den Schenkeln des "U" voraus in Richtung des Borstenbündels und dann weiter durch die Werkzeugspitze 12.

Figur 2 zeigt stilisiert die Schlingenwerkzeugspitze 12, optional auch nur den vorderen Teil 34 derselben.

Die Führungsbahn 38 wird seitlich durch zwei Führungsbacken 60, 62 begrenzt, die je eine Seitenwand 64, 66 aufweisen oder bilden, wobei die Seitenwände 64, 66 die Führungsbahn 38 seitlich begrenzen. Im gezeigten Ausführungsbeispiel haben die Führungsbacken 60, 62 nur die Seitenwände 64, 66, so dass die Führungsbacken 60, 62 gleichzeitig die Seitenwände 64, 66 bilden und umgekehrt.

Die Schlingenwerkzeugspitze 12 hat ein vorderes, dem Borstenträger 10 zugewandtes Ende 68, an dem die Führungsbahn 38 endet. Von diesem Ende 68 aus umfasst die Führungsbahn einen vorderen, dem Ende 68 nahen Abschnitt 70, sowie einen dem Ende 68 entfernten Abschnitt 72. Wie in Figur 2 zu sehen, ist die Breite B der Führungsbahn 38 im vorderen Abschnitt 70 kleiner als im hinteren Abschnitt 72.

Die Seitenwände 64, 66 haben einen Übergangsabschnitt 74 zwischen den Abschnitten 70 und 72. In diesem Übergangsabschnitt ist in jeder Führungsbacke 60, 62 eine Umlenkrolle 76 untergebracht, wobei die jeweilige Führungsbacke 60, 62 eine zur Umlenkrolle 76 komplementäre, leicht größere Ausnehmung 78 hat, in der die Umlenkrolle 76 liegt. Jedoch ragt die Umlenkrolle 76 etwas in die Führungsbahn 38 hinein und verengt diese im Übergangsabschnitt 74 und bildet sozusagen in diesem Bereich die Begrenzung für die in der Führungsbahn verschobene Drahtschlinge 80.

Ein Deckel 82 jedenfalls schließt die Führungsbahn 38 umfangsmäßig, wie Figur 3 zu entnehmen ist. In Figur 3 ist auch zu sehen, dass die Umlenkrollen 76 etwas in die Führungsbahn 38 seitlich hineinstehen.

Die Führungsbacken 60, 62 können separate Teile sein oder einstückig ineinander übergehen, durch eine Grundplatte 84 (siehe Figur 3), die dann auch den Boden der Führungsbahn 38 oder den Deckel bildet, je nachdem, ob der Deckel 82 oben oder unten liegt.

Wenn die Führungsbacken 60, 62 separate Teile sind, werden sie auf der Grundplatte 84 befestigt.

In der in Figur 3 gezeigten Ausführungsform hat auch der Deckel 82 eine Nut, die einen Teil der Führungsbahn 38 bildet, wobei dies nur optional der Fall ist. Auch muss nicht, wie es in Figur 3 dargestellt ist, die jeweilige Umlenkrolle 76 in den Deckel 82 hineinragen. Die Achsen der Umlenkrollen sind in den Führungsbacken 60, 62 und im Deckel 82 gelagert.

Die Umlenkrollen 76 sind hier zylindrisch dargestellt, sie können aber auch auf ihrer Mantelfläche eine Profilierung haben, z.B. eine Umfangsnut.

Die Funktionsweise der Bürstenstopfvorrichtung wird im Folgenden bezogen auf den letzten Teil der Bewegung der Stopfzunge 18 erläutert.

In der Schlingenwerkzeugspitze 12 liegt die u-förmig gebogene Drahtschlinge 80 mit zwei nach vorne, d.h. zum Ende 68 hinweisenden Schenkeln 90, die zu diesem Zeitpunkt vorzugsweise noch parallel zueinander verlaufen. Die Drahtschlinge 80 nimmt das Borstenbündel 94 (siehe Figur 2) auf. Die Einheit aus Drahtschlinge 80 und Stopfzunge 18 wird innerhalb der Führungsbahn 38 durch die Stopfzunge 18 in Richtung Ende 68 verschoben, wobei vorzugsweise die Führungsbahn 38 im Abschnitt 72 etwas breiter ist als die maximale Breite der Drahtschlinge 80, sodass hier keine Klemmung und damit erhöhte Reibung auftritt.

Sobald die Schenkel 90 die Umlenkrollen 76 kontaktiert haben, werden sie durch diese nach innen, aufeinander zu gedrängt und dabei plastisch umgeformt. Dabei können die Schenkel 90 nahe zueinander verlaufen oder einander berühren, wie in der linken, oberen Darstellung einer Drahtschlinge 80 in Figur 2 gezeigt ist, oder die Schenkel 90 können sich in Draufsicht sogar kreuzen, wie in der rechten, oberen Darstellung der Drahtschlinge 80 in Figur 2 gezeigt.

Im vorderen Abschnitt 70 ist die Drahtschlinge 80 jeweils seitlich sehr eng geführt, unter Umständen mit beidseitigem Kontakt mit der jeweiligen Seitenwand 64, 66, in der Führungsbahn 38. Auch die Stopfzunge 18 wird an ihrem vorderen Ende im Abschnitt 70 seitlich eng geführt, damit der Stopfvorgang sehr exakt erfolgen kann.

## Patentansprüche

1. Schlingenwerkzeugspitze einer Bürstenstopfvorrichtung, mit einer Führungsbahn (38) für einen als Drahtschlinge (80) ausgebildeten Anker, der in der Führungsbahn (38) verschoben und darin plastisch umgeformt wird, zwei gegenüberliegenden Seitenwänden (64, 66), zwischen denen und durch die die Führungsbahn (38) gebildet wird, wobei die Führungsbahn (38) an einem vorderen, an dem zu bestopfenden Bürstenkörper (10) anzusetzenden Ende (68) endet, und einen hinteren, dem Ende (68) entfernten Abschnitt (72) und einen dem Ende (68) nahen Abschnitt (70) hat, wobei zumindest eine drehbar gelagerte Umlenkrolle (76) vorgesehen ist, die als Verengung seitlich in die Führungsbahn (38) hineinragt und die Drahtschlinge (80) plastisch umformt, wobei die Führungsbahn (38) im nahen Abschnitt (70) eine geringere Breite (B) als im entfernten Abschnitt (72) hat und die Führungsbahn (38) zwischen dem nahen und dem entfernten Abschnitt (70, 72) einen Übergangsabschnitt (74) hat, in dem die zumindest eine Umlenkrolle (76) liegt.

2. Schlingenwerkzeugspitze nach Anspruch 1, **dadurch gekennzeichnet, dass** die zwei Seitenwände (64, 66) durch eine Grundplatte (84) miteinander verbunden sind, wobei die Seitenwände (64, 66) gegenüber der Grundplatte (84) in Richtung der Höhe der Führungsbahn vorstehen.

3. Schlingenwerkzeugspitze nach Anspruch 2 **dadurch gekennzeichnet, dass** die Seitenwände (64, 66) jeweils einstückig in die Grundplatte (84) übergehen.

4. Schlingenwerkzeugspitze nach Anspruch 2 oder 3, **dadurch gekennzeichnet, dass** ein Deckel (82) vorgesehen ist, der an den Seitenwänden (64, 66) anliegt, eine der Grundplatte (84) gegenüberliegende Wand der Führungsbahn (38) bildet und die Führungsbahn (38) umfangsmäßig schließt.

5. Schlingenwerkzeugspitze nach einem der vorhergehenden Ansprüche, **dadurch gekennzeichnet, dass** jeder Seitenwand (64, 66) eine Umlenkrolle (76) zugeordnet ist.

6. Schlingenwerkzeugspitze nach einem der vorhergehenden Ansprüche, **dadurch gekennzeichnet, dass** in jeder Seitenwand (64, 66) eine Ausnehmung zur Aufnahme der Umlenkrolle (76) vorgesehen ist.

7. Schlingenwerkzeugspitze nach einem der vorhergehenden Ansprüche, **dadurch gekennzeichnet, dass** die Umlenkrolle (76) über ein Gleit- oder Rollenlager an der Schlingenwerkzeugspitze (12) fest gelagert ist.

8. Führungsbacken (60, 62) einer Schlingenwerkzeugspitze (12) nach einem der vorhergehenden Ansprüche, wobei die Führungsbacken (60, 62) zwischen sich eine Führungsbahn (38) für einen als Drahtschlinge (80) ausgebildeten Anker seitlich begrenzen und jeweils eine Seitenwand (64, 66) der Führungsbahn (38) bilden und einen Abschnitt (70), der einem Ende (68) der Führungsbacken (60, 62), welches dem Bürstenkörper (10) gegenüberliegt, nahe ist, sowie einen entfernten Abschnitt (72) haben, und wobei zwischen dem nahen und dem entfernten Abschnitt (70, 72) an jeder Führungsbacke (60, 62) eine Umlenkrolle (76) gegenüber der Seitenwand (64, 66) vorsteht und in die Führungsbahn (38) hineinragt, wobei die Führungsbahn (38) im nahen Abschnitt (70) eine geringere Breite (B) als im entfernten Abschnitt (72) hat und die Führungsbahn (38) zwischen dem nahen und dem entfernten Abschnitt (70, 72) einen Übergangsabschnitt (74) hat, in dem die Umlenkrolle (76) liegt.

9. Führungsbacken nach Anspruch 8, **dadurch gekennzeichnet, dass** die Seitenwand (64, 66) in einem Übergangsabschnitt (74) zwischen dem nahen und entfernten Abschnitt (70, 72) kurvenförmig verläuft.

10. Bürstenstopfvorrichtung mit einer Schlingenwerkzeugspitze nach einem der Ansprüche 1 bis 7 und einer Stopfzunge (18), die in der Führungsbahn (38) geführt und längs dieser verschoben wird, wobei die Stopfzunge (18) mit ihrer Spitze vom entfernten Abschnitt (72) bis zum Ende (68) der Schlingenwerkzeugspitze (12) verfahrbar ist.

## Claims

1. A loop tool tip of a brush tufting device, comprising a guide path (38) for an anchor which is in the form of a wire loop (80) and is displaced in the guide path (38) and plastically reshaped therein, two opposite side walls (64, 66) between which and by which the guide path (38) is formed, the guide path (38) terminating at a front end (68) to be applied against the brush body (10) to be tufted, and having a rear portion (72) remote from the end (68) and a portion (70) near the end (68), wherein at least one rotatably mounted deflection roller (76) is provided which protrudes laterally into the guide path (38) as a constriction and plastically reshapes the wire loop (80), wherein the guide path (38) has a smaller width (B) in the near portion (70) than in the remote portion (72) and the guide path (38) has a transition portion (74) between the near and remote portions (70, 72), in which the at least one deflection roller (76) is located.

2. The loop tool tip according to claim 1, **characterized in that** the two side walls (64, 66) are connected with each other by a base plate (84), the side walls (64, 66) projecting in relation to the base plate (84) in the direction of the height of the guide path.

3. The loop tool tip according to claim 2, **characterized in that** the side walls (64, 66) each continue in one piece into the base plate (84).

4. The loop tool tip according to claim 2 or 3, **characterized in that** a cover (82) is provided which rests against the side walls (64, 66), forms a wall of the guide path (38) opposite the base plate (84) and circumferentially closes the guide path (38).

5. The loop tool tip according to any of the preceding claims, **characterized in that** each side wall (64, 66) has a deflection roller (76) assigned to it.

6. The loop tool tip according to any of the preceding claims, **characterized in that** each side wall (64, 66) has a recess provided therein for receiving the deflection roller (76).

7. The loop tool tip according to any of the preceding claims, **characterized in that** the deflection roller (76) is firmly mounted at the loop tool tip (12) by means of a plain or roller bearing.

8. Guide jaws (60, 62) of a loop tool tip (12) according to any of the preceding claims, wherein the guide jaws (60, 62) laterally delimit between them a guide path (38) for an anchor in the form of a wire loop (80) and each form a side wall (64, 66) of the guide path (38) and have a portion (70) which is near an end (68) of the guide jaws (60, 62) which is opposite the brush body (10), and a remote portion (72), and wherein a deflection roller (76) protrudes in relation to the side wall (64, 66) at each guide jaw (60, 62) between the near and remote portions (70, 72) and projects into the guide path (38), wherein the guide path (38) has a smaller width (B) in the near portion (70) than in the remote portion (72) and the guide path (38) has a transition portion (74) between the near and remote portions (70, 72), in which the deflection roller (76) is located.

9. The guide jaws according to claim 8, **characterized in that** the side wall (64, 66) extends in a curved shape in a transition portion (74) between the near and remote portions (70, 72).

10. A brush tufting device comprising a loop tool tip according to any of claims 1 to 7 and a tufting tongue (18) which is guided in, and displaced along, the guide path (38), wherein the tufting tongue (18) is movable with its tip from the remote portion (72) up to the end (68) of the loop tool tip (12).

## Revendications

1. Pointe d'outil boucleur d'un dispositif de bourrage de brosse, comprenant une voie de guidage (38) pour une pièce d'ancrage qui est réalisée sous forme de boucle en fil métallique (80) et qui est déplacée dans la voie de guidage (38) et plastiquement déformée dans celle-ci, deux parois latérales (64, 66) opposées entre lesquelles et au moyen desquelles la voie de guidage (38) est réalisée, la voie de guidage (38) se terminant à une extrémité avant (68) à appliquer sur le corps de brosse (10) à bourrer, et présentant un tronçon arrière (72) éloigné de l'extrémité (68) et un tronçon (70) proche de l'extrémité (68), au moins une poulie de renvoi (76) montée mobile en rotation étant prévue, laquelle fait saillie latéralement dans la voie de guidage (38) en tant que rétrécissement et déforme plastiquement la boucle en fil métallique (80), la voie de guidage (38) présentant dans le tronçon proche (70) une largeur (B) plus faible que dans le tronçon éloigné (72), et la voie de guidage (38) présentant entre le tronçon proche et le tronçon éloigné (70, 72) un tronçon de transition (74) dans lequel se trouve ladite au moins une poulie de renvoi (76).

2. Pointe d'outil boucleur selon la revendication 1, **caractérisée en ce que** les deux parois latérales (64, 66) sont reliées par une plaque de base (84), les parois latérales (64, 66) faisant saillie en direction de la hauteur de la voie de guidage par rapport à la plaque de base (84).

3. Pointe d'outil boucleur selon la revendication 2, **caractérisée en ce que** les parois latérales (64, 66) se fondent chacune d'un seul tenant dans la plaque de base (84).

4. Pointe d'outil boucleur selon la revendication 2 ou 3, **caractérisée en ce qu'**il est prévu un couvercle (82) qui repose sur les parois latérales (64, 66), forme une paroi de la voie de guidage (38) qui fait face à la plaque de base (84), et ferme la voie de guidage (38) dans le sens circonférentiel.

5. Pointe d'outil boucleur selon l'une des revendications précédentes, **caractérisée en ce qu'**à chaque paroi latérale (64, 66) est associée une poulie de renvoi (76).

6. Pointe d'outil boucleur selon l'une des revendications précédentes, **caractérisée en ce qu'**un évidement pour le logement de la poulie de renvoi (76) est prévu dans chaque paroi latérale (64, 66).

7. Pointe d'outil boucleur selon l'une des revendications précédentes, **caractérisée en ce que** la poulie de renvoi (76) est montée de manière stationnaire sur la pointe d'outil boucleur (12) par un palier lisse ou un palier à rouleaux.

8. Mâchoires de guidage (60, 62) d'une pointe d'outil boucleur (12) selon l'une des revendications précédentes, les mâchoires de guidage (60, 62) délimitant latéralement entre elles une voie de guidage (38) pour une pièce d'ancrage réalisée sous forme de boucle en fil métallique (80) et formant chacune une paroi latérale (64, 66) de la voie de guidage (38) et présentant un tronçon (70) proche d'une extrémité (68) des mâchoires de guidage (60, 62) faisant face au corps de brosse (10), ainsi qu'un tronçon éloigné (72), et une poulie de renvoi (76) faisant saillie de la paroi latérale (64, 66) sur chaque mâchoire de guidage (60, 62) entre le tronçon proche et le tronçon éloigné (70, 72) et faisant saillie dans la voie de guidage (38), la voie de guidage (38) présentant dans le tronçon proche (70) une largeur (B) plus faible que dans le tronçon éloigné (72), et la voie de guidage (38) présentant entre le tronçon proche et le tronçon éloigné (70, 72) un tronçon de transition (74) dans lequel se trouve la poulie de renvoi (76).

9. Mâchoires de guidage selon la revendication 8, **caractérisées en ce que** dans un tronçon de transition (74) entre le tronçon proche et le tronçon éloigné (70, 72), la paroi latérale (64, 66) s'étend de manière curviligne.

10. Dispositif de bourrage de brosse comprenant une pointe d'outil boucleur selon l'une des revendications 1 à 7 et une languette de bourrage (18) qui est guidée dans la voie de guidage (38) et est déplacée le long de celle-ci, la languette de bourrage (18) étant apte à être déplacée avec sa pointe depuis le tronçon éloigné (72) jusqu'à l'extrémité (68) de la pointe d'outil boucleur (12).
